# EUROPÄISCHE PATENTSCHRIFT

(11) **EP 0 858 849 B1**
(45) Veröffentlichungstag und Bekanntmachung des Hinweises auf die Patenterteilung: **31.07.2002**
(21) Anmeldenummer: 98102249.4
(22) Anmeldetag: 10.02.1998
(51) Int. Cl.: B21D 26/02

(54) **Spannvorrichtung für Innenhochdruckumformwerkzeug**
Tensioning device for an internal high-pressure forming tool
Dispositif de tension pour un outil de formage interne à haute pression

(30) Priorität: 12.02.1997 DE 19705243
(43) Veröffentlichungstag der Anmeldung: 19.08.1998
(73) Patentinhaber: Anton Bauer Werkzeug- und Maschinenbau GmbH & Co. KG, 66763 Dillingen (DE)
(72) Erfinder: Bieling, Peter, Dr., 66809 Nalbach (DE)
(74) Vertreter: Bernhardt, Winfrid, Dr.-Ing.

(56) Entgegenhaltungen:
- EP-A- 0 686 440
- GB-A- 2 224 965
- US-A- 4 068 514
- US-A- 5 570 602

## Beschreibung

Die Erfindung betrifft eine Spannvorrichtung zum Zusammenhalten von Teilen eines Formwerkzeugs beim Innenhochdruckumformen, mit einem einen Spannbacken bildenden Werkzeugträger, einer sich versetzt zur Arbeitsposition des Formwerkzeugs von dem Werkzeugträger erstreckenden, Halterungssäulen aufweisenden Zugspannhalterung, wobei die Zugspannhalterung wenigstens eine zwischen den Halterungssäulen gebildete Zuführungsöffnung, die zur Durchführung des Formwerkzeugs in die Arbeitsposition in einer Richtung senkrecht zur Spannrichtung geeignet ist, und eine an den Halterungssäulen im Abstand von dem Werkzeugträger angebrachte Trägerplattform aufweist, sowie mit einem gegenüber dem Werkzeugträger anzuordnenden beweglichen Spannbacken.

Aus der US-A-5,570,602 ist eine Spannvorrichtung zum Zusammenhalten von Teilen eines Formwerkzeugs beim Innenhochdruckumformen bekannt, bei denen der Werkzeugträger zusammen mit der Zugspannhalterung topfförmig mit dem Topfboden als Werkzeugträger ausgebildet ist. In der vertikalen, zylindrischen Topfwand sind Öffnungen für die Einführung von an ein umzuformendes Werkstück anzusetzenden Druckfluidzuführungsleitungen sowie für die Beschickung des Formwerkzeugs mit einem umzuformenden Werkstück vorgesehen. Zur Installation eines Werkzeugs ist der Spannbacken im gelösten Zustand einer Bajonettspanneinrichtung so weit anzuheben, daß der topfförmige Werkzeughalter von oben her zugänglich ist. Das Werkzeug und ggf. Abstandsstücke sind dann vertikal von oben in den Werkzeughalter einzuführen.

Eine Spannvorrichtung der eingangs erwähnten Art geht aus der US-A-4,068,514 hervor. In dieser vorbekannten Vorrichtung bildet die an den Halterungssäulen im Abstand zu dem Werkzeugträger angebrachte Trägerplattform den beweglichen Spannbacken. Dieser Spannbacken lässt sich unter Öffnen und Schließen des Werkzeugs mit Hilfe einer Spindel entlang den Halterungssäulen verschieben. In der Spannposition des Spannbackens greift an der Spindelmutter tangential eine gesonderte, zur Erzeugung hoher Anpresskräfte gegen das Formwerkzeug geeignete Druckspanneinrichtung an.

Es ist die Aufgabe der vorliegenden Erfindung, eine neue, zur Erzeugung großer Spannkräfte geeignete Spannvorrichtung der oben genannten Art zu schaffen.

Die diese Aufgabe lösende Spannvorrichtung nach der Erfindung ist ausgehend von Stand der Technik nach Oberbegriff von Anspruch 1 gekennzeichnet durch eine Bajonettspanneinrichtung zum Zusammenhalten der Formwerkzeugteile zwischen dem beweglichen Spannbacken und dem Werkzeugträger wobei die Bajonettspanneinrichtung den beweglichen Spannbacken zwischen der Zugspannhalterung und dem Formwerkzeug verkeilt und wobei die Trägerplattform einen Durchbruch für die Durchführung des beweglichen Spannbackens und um den Durchbruch herum angeordnete Verhakungsteile der Bajonettspanneinrichtung aufweist.

In der Spannstellung steht der von der Trägerplattform unabhängig bewegbare Spannbacken nach unten von der Trägerplattform vor, wobei er über die Bajonettspanneinrichtung zwischen dem auf dem Werkzeugträger angeordneten Werkzeug und der Trägerplattform unter Erzeugung großer Spannkräfte verkeilt ist.

In einer zweckmäßigen Ausführungsform der Erfindung kann der Abstand der Trägerplattform von dem Werkzeugträger zur Einstellung unterschiedlicher Spannausgangspositionen variiert, d.h. die Trägerplattform gehoben oder abgesenkt werden.

In einer zweckmäßigen Ausführungsform weist die Vorrichtung eine Hubeinrichtung zum Anheben und Absenken des Spannbackens auf, wobei diese Hubeinrichtung gleichzeitig zur Halterung des Spannbackens dienen kann, solange der Spannbacken nicht gegen ein Formwerkzeug anliegt.

Gemäß einer bevorzugten konstruktiven Lösung ist diese Hubeinrichtung, die z.B. auch durch einen oder mehrere Hydraulikzylinder gebildet sein kann, mit einer mit dem Spannbacken verbundenen Kolbenstange an einer über der Trägerplattform angeordneten weiteren Trägerplattform angebracht, wobei vorteilhaft die weitere Trägerplattform gegen die den Durchbruch aufweisende Trägerplattform abgestützt ist. Durch letztere Maßnahme ist gewährleistet, daß bei einer Verstellung der Spannausgangsposition durch Höhenverstellung der den Durchbruch aufweisenden Trägerplattform keine entsprechende Veränderung des Hubbereichs der Hubeinrichtung erforderlich ist.

Zweckmäßig weist die erfindungsgemäße Vorrichtung ferner Einrichtungen zur vertikalen Führung des durch die Hubeinrichtung bewegten Spannbackens auf, wobei diese Führungen im wesentlichen durch von der Trägerplattform mit dem Durchbruch vorstehende Führungsstangen und Führungsbuchsen gebildet sind, welche an einer mit dem Spannbacken an dessen Oberseiten verbundenen, über den Spannbacken überstehenden Platte angebracht sind.

In weiterer vorteilhafter Ausgestaltung der Erfindung weist die Bajonettspanneinrichtung einen auf dem Spannbacken aufsitzenden Bajonettring auf, wobei der Bajonettring insbesondere auf einer an dem Spannbacken gebildeten Ringschulter aufsitzt. Die Verspannung des Spannbackens über einen solchen, gegen den Spannbacken drehbaren Bajonettring hat gegenüber direkt am Spannbacken angebrachten Bajonettverhakungsteilen den wesentlichen Vorteil, daß zur Verkeilung des Spannbackens dieser nicht selbst gedreht zu werden braucht, was in Anbetracht der Preßanlage gegen das Werkzeug nachteilig wäre.

Zur Gewährleistung kurzer Spannwege bei hoher zu übertragender Spannkraft weist die Bajonettspanneinrichtung vorzugsweise eine Vielzahl von einen Zahnkranz um den Bajonettring bzw. den Durchbruch in der Trägerplattform bildenden Bajonettverhakungen auf.

Entsprechend einer weiteren zweckmäßigen Konstruktionslösung weist der Bajonettring nach oben vorstehende Angriffslager für hydraulische Drehbetätigungseinrichtungen auf, wobei diese Angriffslager durch in der obengenannten Platte gebildete Durchbrüche geführt sind, wobei die Platte mit Gegenlagern für die Hydraulikbetätigungseinrichtungen versehen sein kann.

In einer besonders bevorzugten Ausführungsform der Erfindung weist der Spannbacken als eine Gegenspanneinrichtung eine durch Fluiddruck, z.B. den Arbeitsdruck der Vorrichtung, beaufschlagbare Gegendruckkammer auf, durch die Deformationen des Formhohlraums entgegengewirkt werden kann, welche z.B. dadurch auftreten können, daß der Spannbacken unter der Einwirkung der beim Umformvorgang auftretenden Preßkräfte nachgibt und die Werkzeugteile sich dadurch auseinanderbewegen. Die Gegendruckkammer könnte auch in einem auf einen Spannbacken oder/und das Werkzeug einwirkenden Kurzhubzylinder gebildet sein.

Vorzugsweise ist ein gegen das Werkzeug anliegender Teil des Spannbackens gegen den übrigen Spannbacken beweglich vorgesehen und weist einen in der Art eines Druckkolbens ausgebildeten, durch den Fluiddruck in der Gegenkammer beaufschlagbaren Abschnitt auf. Bei geeigneter Druckbeaufschlagung läßt sich so ein Nachgeben des Spannbackens kompensieren, indem der bewegliche Abschnitt relativ zum Spannbacken entsprechend vorrückt und so die Werkzeugteile an Ort und Stelle hält. Zweckmäßig ist die Gegendruckkammer mit einer flexiblen, insbesondere durch eine Kunststoffmembran gebildeten Dichtungsauskleidung versehen, so daß zur Abdichtung des Druckkolbenabschnitts keine besonderen Maßnahmen getroffen zu werden brauchen. Durch die Kompensationsmöglichkeit über die Gegendruckkammer besteht die Möglichkeit, für die Stabilität der Spannvorrichtung maßgebende Teile weniger stabil auszubilden, weil ein Nachgeben des Spannbackens in bestimmtem Umfang in Kauf genommen werden kann.

Eine insbesondere in diesem Zusammenhang zweckmäßige Konstruktion der Trägerplattform sieht vor, daß die Plattform ein den Durchbruch mit den Verhakungen aufweisenden Ringteil, die Plattform mit den Halterungssäulen verbindende Buchsenteile und die Buchsenteile mit dem Ringteil verbindende Plattenverstrebungen aufweist und somit verhältnismäßig leicht konstruiert ist.

In weiterer vorteilhafter Ausgestaltung der Erfindung kann vorgesehen sein, daß der Werkzeugträger hinterschnittene Rillen für die Spannbefestigung von Werkzeugteilen aufweist. Solche insbesondere in engem Abstand vorgesehene Rillen, in denen verhakbare Halterungsklemmen verschiebbar sind, erlauben eine nahezu beliebige Verhakungsanordnung dieser Klemmen entsprechend unterschiedlichen Maßen von Werkzeugteilen.

Die Erfindung soll nun anhand von Ausführungsbeispielen und der beiliegenden, sich auf diese Ausführungsbeispiele beziehenden Zeichnungen näher erläutert und beschrieben werden. Es zeigen:
- Fig. 1: ein Ausführungsbeispiel für eine erfindungsgemäße Vorrichtung in einer Seitenansicht,
- Fig. 2: die Vorrichtung von Fig. 1 in einer zu der Seitenansicht von Fig. 1 senkrechten Seitenansicht (teilweise geschnitten),
- Fig. 3: die Vorrichtung gemäß den Fig. 1 und 2 in einer Draufsicht mit einem Teilschnitt in einer ersten Ebene,
- Fig. 4: die Vorrichtung gemäß den Fig. 1 und 2 in einer Draufsicht mit einem Teilschnitt in einer zweiten Ebene, und
- Fig. 5: ein weiteres Ausführungsbeispiel für eine erfindungsgemäße Vorrichtung.

Mit dem Bezugszeichen 1 ist in den Fig. 1 bis 4 eine in dem gezeigten Ausführungsbeispiel quadratische Werkzeugträgerplatte bezeichnet, in deren Befestigungsoberfläche hinterschnittene Spannrillen 2 vorgesehen sind. Von jedem der vier Eckbereiche der Werkzeugträgerplatte 1 erstreckt sich eine Halterungssäule 3. Im Abstand zu dem Werkzeugträger 1 ist über dem Werkzeugträger an den Halterungssäulen 3 eine Trägerplattform 4 angebracht. In dem gezeigten Ausführungsbeispiel ist die Trägerplattform 4 an den Halterungssäulen 3 starr befestigt. Stattdessen könnte auch vorgesehen sein, daß die Trägerplattform 4 an den Halterungssäulen 3 verschiebbar und in verschiedenen Höhenpositionen über der Werkzeugträgerplatte 1 festlegbar ist.

Von der Trägerplattform 4 erstrecken sich insgesamt vier Vertikalträger 5 mit einem Doppel-T-Profil, welche eine über der Trägerplattform 4 angeordnete weitere Trägerplattform 6 abstützen.

In der Mitte der weiteren Trägerplatfform 6 ist ein Hydraulikzylinder 7 gehaltert, der als Hubeinrichtung für einen an der Zylinderstange 9 des Hydraulikzylinders 7 angebrachten Spannbacken 8 dient.

An der Oberseite des Spannbackens 8 ist eine horizontal beidseitig über den Spannbacken 8 überstehende Platte 10 befestigt, in deren Mitte eine Ausnehmung für die Durchführung der Zylinderstange 9 des Hydraulikzylinders 7 vorgesehen ist. Horizontal versetzt zu dem Spannbacken 8 sind auf der Platte 10 insgesamt vier Buchsen 11 angeordnet, in denen von der Trägerplattform 4 nach oben vorstehende Führungsstangen 12 geführt sind.

Mit dem Bezugszeichen 13 ist in den Fig. 1 bis 4 ein gegen den Spannbacken 8 und die Platte 10 verdrehbarer Bajonettring bezeichnet, der auf einer Schulter 22 des Spannbackens 8 auf dem Spannbacken 8 aufsitzt. Der Bajonettring 13 weist als Verhakungsteile einer Bajonettspanneinrichtung eine Vielzahl von Verhakungszähnen 14 auf, die einen den Spannring an dessen Unterseite außenseitig umgebenden Zahnkranz bilden. Eine nach oben weisende Verhakungsfläche der Zähne ist leicht abgeschrägt. Der Bajonettring ist mit Angriffslagern 17 zur Drehbetätigung verbunden, die durch Öffnungen in der Platte 10 nach oben vorstehen. An den Angriffslagern 17 angreifende Hydraulikzylinder sind in den Fig. 1 bis 4 nicht gezeigt.

Die Trägerplattform 4 weist ein Ringteil 15 mit einer den Verhakungszähnen 14 des Bajonettrings entsprechenden Gegenverzahnung auf, wobei die Zähne 16 der Gegenverzahnung mit einer nach unten weisenden leicht abgeschrägte Verhakungsfläche versehen sind.

Mit 23 sind auf den Halterungssäulen 3 angebrachte Buchsenteile der Trägerplattform 4 bezeichnet, die über Plattenverstrebungen 24 mit dem Ringteil 15 verbunden sind.

Die Wirkungsweise der in den Fig. 1 bis 4 beschriebenen Spannvorrichtung wird nun beschrieben.

Auf der Werkzeugträgerplatte 1 wird ggf. mit Hilfe der Befestigungsrillen 2 ein Werkzeug mit einem dem Werkzeugträger 1 zugewandten Unterteil und einem dem Spannbacken 8 zugewandten Oberteil angebracht. Zur Montage können die zwischen den Halterungssäulen bestehenden Freiräume genutzt werden.

Die Werkzeuginstallation und die Beschickung des Werkzeugs mit einem Werkstück, das durch Innenhochdruckumformen bearbeitet werden soll, erfolgt in der in den Fig. 1 und 2 gezeigten angehobenen Stellung des Spannbackens 8, in welcher die Zähne 14 des Spannrings 13 zwischen den Zähnen 16 des Ringteils 15 der Trägerplattform 4 stehen und der Spannbacken 8 etwa bündig mit dem Ringteil 16 nach unten hin abschließt. Zum Einspannen des Werkzeugs wird der Spannbacken 8 über die Hubeinrichtung 7 abgesenkt. Durch Abstandsstücke oder ggf. eine entsprechende Höheneinstellung der Trägerplattform 4 wurde vorher dafür gesorgt, daß die Oberseite des Werkzeugoberteils in einer solchen Höhe liegt, daß eine zum Verspannen geeignete Ausgangsposition für den Spannbacken gegeben ist. Diese geeignete Ausgangsposition ist dann verwirklicht, wenn durch Verdrehen des Spannrings 13 die geneigten Verhakungsflächen zur gegenseitigen Anlage kommen und so über den Bajonettspannring 13 eine entsprechende, auf das Werkzeug ausgeübte Klemmkraft erzeugt werden kann.

Nachdem die Werkzeugteile auf diese Art zusammengepreßt sind, kann zur Innendruckumformung über nicht gezeigte Druckbeaufschlagungseinrichtungen ein Fluiddruck an das Werkstück angelegt und das Werkstück verformt werden, wobei die Spanneinrichtung die Werkzeugteile zusammenhält.

Es wird nun auf die Fig. 5 Bezug genommen, wo gleiche oder gleichwirkende Teile mit der gleichen, jedoch mit dem Buchstaben a versehenen Bezugszahl bezeichnet sind.

Das Ausführungsbeispiel von Fig. 5 unterscheidet sich von dem vorangehenden Ausführungsbeispiel dadurch, daß eine weitere zur Halterung eines Hydraulikzylinders 7a vorgesehene Plattform 6a nicht gegen eine darunterliegende Plattform 4a abgestützt ist, sondern Halterungssäulen 3a verlängert und zur Halterung der weiteren Trägerplattform 6a verwendet sind.

Ein weiterer wesentlicher Unterschied besteht darin, daß in einem Spannbacken 8a eine über einen Verbindungskanal 21 mit einem Druckfluid beaufschlagbare Gegendruckkammer 18 vorgesehen ist, in der eine abdichtende, flexible Innenauskleidung 19 aus einem Kunststoffmaterial angeordnet ist. Der Spannbacken 8a weist ferner einen unteren beweglichen Teil 20 auf, von dem ein Abschnitt in dem Spannbacken 8a in der Art eines Druckkolbens beweglich geführt ist. Den beweglichen Teil 20 an dem Spannbacken 8a haltende Endanschläge sind in der Fig. 5 nicht gezeigt.

Im Spannbetrieb wird die Gegendruckkammer 18 über den Druckverbindungskanal 21 über nicht gezeigte Anschlußleitungen mit Fluiddruck beaufschlagt, z.B. mit dem zur Innenhochdruckumformung verwendeten Arbeitsdruck. Durch geeignete Aufrechterhaltung eines Drucks in der Gegendruckkammer 18 kann einem Nachgeben des Spannbackens unter dem Einfluß der starken, beim Innenhochdruckumformen über die Werkzeugteile auf den Spannbacken übertragenen Kräfte entgegengewirkt werden.

## Patentansprüche

1. Spannvorrichtung zum Zusammenhalten von Teilen eines Formwerkzeugs beim Innenhochdruckumformen, mit einem einen Spannbacken bildenden Werkzeugträger (1), einer sich versetzt zur Arbeitsposition des Formwerkzeugs von dem Werkzeugträger (1) erstreckenden, Halterungssäulen aufweisenden Zugspannhalterung (3,4), wobei die Zugspannhalterung (3,4) wenigstens eine zwischen den Halterungssäulen gebildete Zuführungsöffnung, die zur Durchführung des Formwerkzeugs in die Arbeitsposition in einer Richtung senkrecht zur Spannrichtung geeignet ist, und eine an den Halterungssäulen (3) im Abstand von dem Werkzeugträger (1) angebrachte Trägerplattform (4) aufweist, sowie mit einem gegenüber dem Werkzeugträger (1) anzuordnenden beweglichen Spannbacken (8),
**gekennzeichnet durch** eine Bajonettspanneinrichtung (13-16) zum Zusammenhalten der Formwerkzeugteile zwischen dem beweglichen Spannbacken (8) und dem Werkzeugträger (1), wobei die Bajonettspanneinrichtung (13-16) den beweglichen Spannbacken (8) zwischen der Zugspannhalterung (3,4) und dem Formwerkzeug verkeilt und wobei die Trägerplattform (4) einen Durchbruch für die Durchführung des beweglichen Spannbackens (8) und um den Durchbruch herum angeordnete Verhakungsteile (16) der Bajonettspanneinrichtung (13-16) aufweist.

2. Spannvorrichtung nach Anspruch 1,
**dadurch gekennzeichnet,**
**daß** der Abstand zwischen der Trägerplattform (4) und dem Werkzeugträger (1) verstellbar ist.

3. Spannvorrichtung nach Anspruch 1 oder 2,
**dadurch gekennzeichnet,**
**daß** eine Hubeinrichtung (7) zum Anheben und Absenken des Spannbackens (8) vorgesehen ist.

4. Spannvorrichtung nach Anspruch 3,
**dadurch gekennzeichnet,**
**daß** die Hubeinrichtung an einer über der Trägerplattform (4) mit dem Durchbruch angeordneten weiteren Trägerplattform (6) angebracht ist.

5. Spannvorrichtung nach Anspruch 4,
**dadurch gekennzeichnet,**
**daß** die weitere Trägerplattform (6) gegen die den Durchbruch aufweisende Trägerplattform (4) abgestützt ist.

6. Spannvorrichtung nach einem der Ansprüche 1 bis 5,
**dadurch gekennzeichnet,**
**daß** Einrichtungen (11,12) zur vertikalen Führung des durch die Hubeinrichtung (7) bewegten Spannbackens (8) vorgesehen sind.

7. Spannvorrichtung nach Anspruch 6,
**dadurch gekennzeichnet,**
**daß** die Führungen von der Trägerplattform (4) vorstehende Führungsstangen (12) umfassen, die in Buchsen (11) geführt sind, welche an einer mit dem Spannbacken (8) an dessen Oberseite verbundene Platte (10) angebracht sind.

8. Spannvorrichtung nach einem der Ansprüche 1 bis 7,
**dadurch gekennzeichnet,**
**daß** die Bajonettspanneinrichtung (13-16) einen auf dem Spannbacken (8) aufsitzenden Bajonettring (13) aufweist.

9. Spannvorrichtung nach Anspruch 8,
**dadurch gekennzeichnet,**
**daß** die Bajonettspanneinrichtung (13-16) eine Vielzahl von einen Zahnkranz um den Bajonettring bzw. den Durchbruch in der Trägerplattform bildenden Verhakungen (14,16) aufweist.

10. Spannvorrichtung nach einem der Ansprüche 7 bis 9,
**dadurch gekennzeichnet,**
**daß** die Platte (10) Durchbrüche für mit dem Bajonettring verbundene Angriffslager (17) zur Spannverdrehung des Bajonettrings (13) aufweist.

11. Spannvorrichtung nach einem der Ansprüche 1 bis 10,
**dadurch gekennzeichnet,**
**daß** die Trägerplattform (4) einen den Durchbruch mit den Verhakungen aufweisenden Ringteil (15), die Plattform mit den Halterungssäulen (3) verbindende Buchsenteile (23) und die Buchsenteile mit dem Ringteil (15) verbindende Plattenverstrebungen (24) aufweist.

12. Spannvorrichtung nach einem der Ansprüche 1 bis 11,
**dadurch gekennzeichnet,**
**daß** eine Deformation des Formhohlraums entgegenwirkende Gegenspanneinrichtung vorgesehen ist.

13. Spannvorrichtung nach Anspruch 12,
**dadurch gekennzeichnet,**
**daß** die Gegenspanneinrichtung eine durch Fluiddruck beaufschlagbare Gegendruckkammer (18) umfaßt.

14. Spannvorrichtung nach Anspruch 12 oder 13,
**dadurch gekennzeichnet,**
**daß** die Gegendruckkammer in einem einen Spannbacken oder/und das Werkzeug beaufschlagenden Kurzhubzylinder gebildet ist.

15. Spannvorrichtung nach Anspruch 12 oder 13,
**dadurch gekennzeichnet,**
**daß** der Spannbacken (8) die durch Fluiddruck beaufschlagbare Gegendruckkammer (18) aufweist.

16. Spannvorrichtung nach Anspruch 15,
**dadurch gekennzeichnet,**
**daß** der Spannbacken (8) einen gegen das Formwerkzeug anlegbaren Backenteil (20) mit einem in der Art eines Druckkolbens ausgebildeten, durch den Fluiddruck in der Gegendruckkammer (18) beaufschlagbaren Abschnitt aufweist.

17. Spannvorrichtung nach Anspruch 15 oder 16,
**dadurch gekennzeichnet,**
**daß** die Gegendruckkammer (18) mit einer insbesondere durch eine Kunststoffmembran gebildeten Dichtungsauskleidung (19) versehen ist.

18. Spannvorrichtung nach einem der Ansprüche 1 bis 17,
**dadurch gekennzeichnet,**
**daß** der Werkzeugträger (1) mit hinterschnittenen Rillen (2) für die Spannbefestigung von Werkzeugteilen versehen ist.

## Claims

1. Clamping apparatus for holding together parts of a forming die during hydroforming, having a die carrier (1), which forms a clamping jaw, having a tensile mounting device (3, 4), which extends from the die carrier (1) in a manner offset relative to the working position of the forming die and has mounting columns, the tensile mounting device (3, 4) having at least one feed opening, which is formed between the mounting columns and is suitable for passing the forming die through into the working position in a direction perpendicular to the clamping direction, and a carrier platform (4) mounted on the mounting columns (3) at a distance from the die carrier (1), and having a movable clamping jaw (8), which is to be arranged opposite the die carrier (1), **characterized by** a bayonet clamping device (13-16) for holding together the parts of the forming die between the movable clamping jaw (8) and the die carrier (1), the bayonet clamping device (13-16) wedging the movable clamping jaw (8) between the tensile mounting device (3, 4) and the forming die, and the carrier platform (4) having an aperture for passing the movable clamping jaw (8) through and having interlocking parts (16) of the bayonet clamping device (13-16), which are arranged around the aperture.

2. Clamping apparatus according to Claim 1, **characterized in that** the distance between the carrier platform (4) and the die carrier (1) is adjustable.

3. Clamping apparatus according to Claim 1 or 2, **characterized in that** a lifting device (7) for raising and lowering the clamping jaw (8) is provided.

4. Clamping apparatus according to Claim 3, **characterized in that** the lifting device is mounted on a further carrier platform (6) arranged above the carrier platform (4) having the aperture.

5. Clamping apparatus according to Claim 4, **characterized in that** the further carrier platform (6) is supported against the carrier platform (4) having the aperture.

6. Clamping apparatus according to one of Claims 1 to 5, **characterized in that** devices (11, 12) for the vertical guidance of the clamping jaw (8) moved by the lifting device (7) are provided.

7. Clamping apparatus according to Claim 6, **characterized in that** the guides comprise guide rods (12), which project from the carrier platform (4) and are guided in bushes (11), which are mounted on a plate (10) connected to the clamping jaw (8) on the upper side of the latter.

8. Clamping apparatus according to one of Claims 1 to 7, **characterized in that** the bayonet clamping device (13-16) has a bayonet ring (13) seated on the clamping jaw (8).

9. Clamping apparatus according to Claim 8, **characterized in that** the bayonet clamping device (13-16) has a multiplicity of interlocking means (14, 16), which form a ring of teeth around the bayonet ring and the aperture in the carrier platform.

10. Clamping apparatus according to one of Claims 7 to 9, **characterized in that** the plate (10) has apertures for application bearings (17) connected to the bayonet ring for the purpose of turning the bayonet ring (13) to tighten it.

11. Clamping apparatus according to one of Claims 1 to 10, **characterized in that** the carrier platform (4) has a ring part (15), which has the aperture with the interlocking means, bush parts (23), which connect the platform to the mounting columns (3), and plate braces (24), which connect the bush parts to the ring part (15).

12. Clamping apparatus according to one of Claims 1 to 11, **characterized in that** a counterclamping device, which counteracts deformation of the die cavity, is provided.

13. Clamping apparatus according to Claim 12, **characterized in that** the counterclamping device comprises a counterpressure chamber (18), which can be subjected to fluid pressure.

14. Clamping apparatus according to Claim 12 or 13, **characterized in that** the counterpressure chamber is formed in a short-stroke cylinder, which acts on a clamping jaw and/or the die.

15. Clamping apparatus according to Claim 12 or 13, **characterized in that** the clamping jaw (8) has the counterpressure chamber (18) which can be subjected to fluid pressure.

16. Clamping apparatus according to Claim 15, **characterized in that** the clamping jaw (8) has a jaw part (20) which can be placed against the forming die and has a portion which is constructed in the manner of a pressure piston and can be subjected to the fluid pressure in the counterpressure chamber (18).

17. Clamping apparatus according to Claim 15 or 16, **characterized in that** the counterpressure chamber (18) is provided with a sealing lining (19), in particular a sealing lining formed by a plastic diaphragm.

18. Clamping apparatus according to one of Claims 1 to 17, **characterized in that** the die carrier (1) is provided with undercut grooves (2) for the clamped fastening of die parts.

## Revendications

1. Dispositif de serrage pour maintenir ensemble des pièces d'un outil de moulage lors du moulage à haute pression interne, avec un porte-outil (1) formant une mâchoire de serrage, une fixation de serrage à traction (3, 4) s'étendant de manière décalée par rapport à la position de travail de l'outil de moulage du porte-outil (1), présentant des colonnes de fixation, la fixation de serrage à traction (3, 4) présentant au moins une ouverture d'admission formée entre les colonnes de fixation, convenant pour faire passer l'outil de moulage dans la position de travail dans un sens perpendiculaire à la direction de serrage, et une plate-forme support (4) disposée sur les colonnes de fixation (3), à une certaine distance du porte-outil (1), ainsi qu'une mâchoire de serrage (8) mobile à disposer par rapport au porte-outil (1), **caractérisé par** un dispositif de serrage à baïonnette (13-16) pour maintenir ensemble les pièces de l'outil de moulage entre la mâchoire de serrage (8) mobile et le porte-outil (1), le dispositif de serrage à baïonnette (13-16) calant la mâchoire de serrage mobile (8) entre la fixation de serrage à traction (3, 4) et l'outil de moulage et la plate-forme support (4) présentant un passage pour faire passer la mâchoire de serrage mobile (8) et des pièces de crochet (16) du dispositif de serrage à baïonnette (13-16) disposées autour du passage.

2. Dispositif de serrage selon la revendication 1, **caractérisé en ce que** la distance entre la plate-forme support (4) et le porte-outil (1) est réglable.

3. Dispositif de serrage selon la revendication 1 ou 2, **caractérisé en ce qu'**on a prévu un dispositif d'élévation (7) pour lever et abaisser la mâchoire de serrage (8).

4. Dispositif de serrage selon la revendication 3, **caractérisé en ce que** le dispositif d'élévation est placé sur une autre plate-forme support (6) disposée au-dessus de la plate-forme support (4) présentant le passage.

5. Dispositif de serrage selon la revendication 4, **caractérisé en ce que** l'autre plate-forme support (6) est appuyée contre la plate-forme support (4) présentant le passage.

6. Dispositif de serrage selon l'une quelconque des revendications 1 à 5, **caractérisé en ce qu'**on a prévu des dispositifs (11, 12) pour le guidage vertical de la mâchoire de serrage (8) déplacée par le dispositif d'élévation (7).

7. Dispositif de serrage selon la revendication 6, **caractérisé en ce que** les guidages présentent des tiges de guidage (12) dépassant de la plate-forme support (4) qui sont guidées dans des manchons (11), qui sont placés sur un plateau (10) raccordé à la mâchoire de serrage (8) en sa surface supérieure.

8. Dispositif de serrage selon l'une quelconque des revendications 1 à 7, **caractérisé en ce que** le dispositif de serrage à baïonnette (13-16) présente une bague à baïonnette (13) placée sur la mâchoire de serrage (8).

9. Dispositif de serrage selon la revendication 8, **caractérisé en ce que** le dispositif à baïonnette (13-16) présente une multitude de crochets (14, 16) formant une roue dentée autour de la bague à baïonnette et du passage dans la plate-forme support.

10. Dispositif de serrage selon l'une quelconque des revendications 7 à 9, **caractérisé en ce que** le plateau (10) présente des passages pour des logements d'application (17) reliés à la bague à baïonnette pour la rotation de serrage de la bague à baïonnette (13).

11. Dispositif de serrage selon l'une quelconque des revendications 1 à 10, **caractérisé en ce que** la plate-forme support (4) présente une pièce annulaire (15) présentant le passage avec les crochets, des pièces de manchon (23) reliant la plate-forme avec les colonnes de fixation (3) et des entretoises de plateau (24) reliant les pièces de manchon avec la pièce annulaire (15).

12. Dispositif de serrage selon l'une quelconque des revendications 1 à 11, **caractérisé en ce qu'**on a prévu un dispositif de contre-serrage s'opposant à une déformation de l'espace creux de moulage.

13. Dispositif de serrage selon la revendication 12, **caractérisé en ce que** le dispositif de contre-serrage comprend une chambre de contre-pression (18) pouvant être alimentée par une pression de fluide.

14. Dispositif de serrage selon la revendication 12 ou 13, **caractérisé en ce que** la chambre de contre-pression est formée dans un cylindre à course courte agissant sur la mâchoire de serrage et/ou l'outil.

15. Dispositif de serrage selon la revendication 12 ou 13, **caractérisé en ce que** la mâchoire de serrage (8) présente la chambre de contre-pression pouvant être alimentée par une pression de fluide.

16. Dispositif de serrage selon la revendication 15, **caractérisé en ce que** la mâchoire de serrage (8) présente une section de mâchoire (20) pouvant être placée contre l'outil de moulage, avec une section réalisée sous forme d'un piston de pression, pouvant être alimentée par la pression de fluide dans la chambre de contre-pression.

17. Dispositif de serrage selon la revendication 15 ou 16, **caractérisé en ce que** la chambre de contre-pression (18) est pourvue d'un revêtement étanche (19) formé en particulier par une membrane en matériau synthétique.

18. Dispositif de serrage selon l'une quelconque des revendications 1 à 17, **caractérisé en ce que** le porte-outil (1) est pourvu de rainures contre-dépouillées (2) pour la fixation par serrage de pièces d'outil.
